# FASCICULE DE BREVET EUROPEEN

(11) **EP 2 881 810 B1**
(45) Date de publication et mention de la délivrance du brevet: **24.02.2021**
(21) Numéro de dépôt: 13195537.9
(22) Date de dépôt: 03.12.2013
(51) Int. Cl.: G04F 8/00, G04F 3/08, G04C 19/04

(54) **PROCÉDÉ D'AFFICHAGE DE TENDANCE SUR CHRONOMÉTRAGE ET PIÈCE D'HORLOGERIE ASSOCIÉE**
VERFAHREN FÜR DIE ANZEIGE VON TENDENZEN BEI DER ZEITMESSUNG, UND ENTSPRECHENDE UHR
METHOD FOR DISPLAYING A TIMING TREND AND RELATED TIMEPIECE

(43) Date de publication de la demande: 10.06.2015
(73) Titulaire: ETA SA Manufacture Horlogère Suisse, 2540 Grenchen (CH)
(72) Inventeur: PETERS, Jean-Bernard, 2542 Pieterlen (CH); RYCHEN, Stéphane, 3027 Bern (CH)
(74) Mandataire: Collé, Emmanuel

(56) Documents cités:
- EP-A1- 0 389 440
- US-A- 5 222 053
- US-A- 5 894 457

## Description

La présente invention concerne un procédé de commande et d'affichage pour un dispositif de mesure de temps portable, et plus précisément pour un chronographe électromécanique.

Les chronomètres électroniques portables avec affichage numérique sont utilisés depuis très longtemps dans de cadre d'activités sportives pour indiquer les performances réalisées à un athlète ou son entraîneur. En raison de la nature digitale de leur affichage, la lecture des temps n'est toutefois pas très intuitive, surtout pour visualiser des écarts, puisqu'elle ne fait intervenir aucune notion d'amplitude de mouvement comme par exemple avec des aiguilles.

Par ailleurs, les chronographes à aiguilles sont bien connus dans le domaine de l'horlogerie mécanique pour mesurer des intervalles de temps avec une précision allant en général jusqu'au dixième de seconde. Une trotteuse est actionnée puis stoppée par un poussoir, et l'intervalle de temps mesuré est lu en regard de la lunette pour les secondes, et sur d'autres compteurs pour d'autres unités de temps (par exemple les minutes, les heures, ou encore des fractions de seconde). Un inconvénient de ce genre de chronographes est qu'il ne permet que de mesurer des intervalles de temps successifs, ou encore un intervalle de temps global cumulé; il est donc impossible de visualiser plusieurs temps mesurés simultanément.

On connaît également des montres qui intègrent des fonctionnalités d'affichage de temps écoulé ou de temps restant par rapport à des événements préprogrammés, comme par exemple la montre du brevet EP1807738 conçue pour des astronautes effectuant des vols spatiaux. Les temps restants par rapport à un événement futur donné est alors indiqué comme étant négatif, et le temps écoulé par rapport à un événement passé indiqué comme étant positif. Cette montre multifonctions permet ainsi de programmer et de visualiser plusieurs comptes à rebours simultanément, courant par rapport à des événements prédéfinis, mais n'est toutefois prévue ni pour mesurer ni pour comparer des intervalles de temps fixes comme un chronographe standard. Par ailleurs, l'affichage numérique des valeurs de temps ne permet pas de matérialiser intuitivement non plus la grandeur d'écarts temporels.

Le document US 5 894 457 A décrit un procédé et une pièce d'horlogerie selon les préambules des revendications 1, 5 et 7.

Il existe donc un besoin pour des méthodes et des dispositifs d'affichage de temps chronométrés exempts de ces limitations connues.

En particulier, un but de la présente invention est de fournir une méthode et un dispositif d'affichage pour appareil portable plus conviviaux, qui permettent à l'utilisateur de visualiser et de comparer plus facilement des intervalles de temps.

Ces buts sont atteints notamment grâce aux procédés selon les revendications indépendantes 1 et 5 et grâce à un dispositif selon la revendication indépendante 7. réalisation avantageux sont définis dans les revendications dépendantes.

Un avantage de la présente invention est de pouvoir matérialiser lisiblement des écarts entre des intervalles de temps mesurés et des intervalles cibles, et donc de faciliter leur lecture en temps réel. Plus particulièrement, la nature relative de tels écarts peut être affichée de manière très intuitive.

Un autre avantage de la présente invention est de proposer un nouvel indicateur pertinent de performance pour des épreuves chronométrées, permettant à des athlètes de consulter aisément une information additionnelle qui complète leur tableau de bord en course, et leur fournit un suivi efficace par rapport à une planification préalable.

Des exemples de mise en œuvre de l'invention sont indiqués dans la description et illustrés par les figures annexées dans lesquelles:
- la figure 1 illustre une montre portable pourvue d'un indicateur de tendance selon un premier mode de réalisation préférentiel de l'invention;
- la figure 2 illustre un schéma des différentes étapes d'un procédé de commande et d'affichage selon un mode de réalisation préférentiel de l'invention;
- la figure 3 illustre une montre portable pourvue de deux indicateurs de tendance et d'un dispositif d'affichage numérique, selon un deuxième mode de réalisation préférentiel de l'invention;
- la figure 4 illustre un schéma fonctionnel d'une montre portable pour la mise en œuvre du procédé selon le mode de réalisation préférentiel de l'invention illustré par la figure 2, et qui est également compatible notamment avec la montre portable selon le mode de réalisation de la figure 3.

La figure 1 représente une montre bracelet 1 pourvue d'un indicateur analogique de tendance 14 selon un mode de réalisation préférentiel de l'invention, où il consiste en une aiguille additionnelle montée rotative autour du canon central 10 de l'aiguille des heures 11 et d'une aiguille des minutes 11 du mouvement. La montre bracelet 1 comprend un cadran 16 surmonté d'une lunette 150 pourvue d'une série de graduations 155 sur l'intégralité de son pourtour afin de faciliter la lecture de l'heure courante, et dans lequel est agencé un guichet 19 à 4 heures pour l'affichage du quantième. Par ailleurs, trois poussoirs P1, P2 et P4 saillants hors de la carrure sont prévus pour effectuer des mesures de temps ainsi que des opérations de réglage, notamment des intervalles de temps de référence pour les mesures, comme expliqué ci-après à l'aide de la figure 2 suivante. Une tige T de commande est prévue par ailleurs pour le réglage de l'heure courante et pour déterminer différents modes de fonctionnement. Elle est de préférence déplaçable axialement dans au moins 3 positions distinctes, dont au moins une correspond à un mode de paramétrage de l'indicateur analogique de tendance 14, et une autre au réglage de l'heure courante. Sur le cadran 16 sont disposés trois petites aiguilles en regard de trois compteurs correspondants: à six heures, l'aiguille de petite seconde 13 de l'heure courante; à deux heures, l'aiguille des dixièmes de seconde 23 du compteur des dixièmes de seconde 230 du module chronographe, et à 10 heures, l'aiguille du compteur des minutes 22 du compteur des minutes 220 du module chronographe. L'aiguille du compteur des secondes 21 du module chronographe est quant à elle agencée également rotative classiquement autour du canon central 10. L'agencement proposé permet ainsi d'ajouter l'indicateur analogique de tendance 14 à une montre portable classique sans devoir requérir de modifier la structure d'affichage employée usuellement pour un chronographe.

Sur la lunette 150 de forme circulaire sont disposés d'au moins deux segments d'affichage distincts, de part et d'autre de midi, c'est-à-dire: un premier segment d'affichage 151 matérialisant un retard par rapport à un intervalle de temps prédéfini, un deuxième segment d'affichage 152 matérialisant une avance par à ce même intervalle de temps prédéfini. Une telle disposition est particulièrement intuitive pour une lecture instantanée, le midi d'une montre - où se trouve la graduation « 60 » sur la figure 1 - étant interprétée en général comme la référence temporelle, et choisie comme la position de repos de l'aiguille du compteur des secondes 21 du chronographe. On choisira donc de préférence cette position également comme étant celle au repos pour l'aiguille additionnelle choisie comme premier indicateur analogique de tendance 14, qui permettra intuitivement à l'utilisateur de la montre de visualiser le retard et l'avance par rapport à cette référence usuelle à laquelle on attribue une valeur neutre.

La lunette 150 comprend par ailleurs un troisième segment d'affichage 153 agencé autour de midi, et qui vise à indiquer la correspondance exacte entre un temps prédéfini et le temps mesuré à l'aide du module chronographe. Pour cette raison, ce troisième segment angulaire est de préférence très restreint par rapport aux autres segments, qui s'étendent, sur la figure 1, respectivement de 9 heures à midi et de midi à 3 heures, soit chacun sur environ 90 degrés. Pour renforcer le caractère intuitif de l'affichage de la tendance, on pourra choisir des motifs ou des couleurs différentes pour chacun des segments d'affichage, par exemple du rouge pour le retard et du vert pour l'avance, et assortir le troisième segment d'affichage 153 à midi à l'aiguille de tendance, en leur conférant par exemple également une même couleur (bleu, jaune) ou encore, alternativement ou à titre complémentaire, un motif correspondant, comme un triangle pointé vers le bas à midi et un triangle pointé vers le haut à l'extrémité du premier indicateur de tendance.

Selon le mode de réalisation préférentiel illustré, chacun des trois segments d'affichage 151,152,153 comprend une échelle de lecture formée de blocs 154 qui viennent se superposer à la série de graduations 155 de la lunette. Le troisième segment 153 à midi n'est constitué de préférence que d'un seul bloc 154 qui fait ressortir la graduation de midi en son milieu, et il en va de même pour chacun des autres blocs par rapport aux autres graduations de la lunette 150 sur le secteur angulaire d'affichage de la tendance, qui s'étend ici sur 180 degrés, et de préférence au plus sur une telle plage angulaire. L'échelle de lecture est par conséquent parfaitement homogène est permet de réutiliser avantageusement certains éléments existants d'une montre, comme une lunette classique 150 pourvue d'une série de graduations sur l'ensemble de son pourtour pour faciliter la lecture de l'heure courante.

Selon le mode de réalisation préférentiel de la figure 1, l'aiguille additionnelle choisie comme premier indicateur analogique de tendance 14 s'étend légèrement plus loin que l'aiguille du compteur des secondes 21 du module chronographe afin de pointer directement sur les blocs 154 de lecture et que les deux aiguilles ne puissent pas être confondues. Selon un mode de réalisation alternatif, on pourrait toutefois agencer une échelle de lecture en regard de l'extrémité de l'indicateur analogique de tendance 14 sur un réhaut ou à la périphérie du cadran 16, de telle sorte que, si la montre comporte également une lunette 150 graduée, la lecture des informations relative à une tendance sur un chronométrage puisse être totalement dissociée de celles relatives à l'heure courante.

La figure 2 illustre un schéma de principe des séquences d'étapes qui peuvent être employées pour programmer un ou plusieurs intervalles de temps cible et ensuite mesurer un ou plusieurs intervalles de temps et afficher ensuite les écarts correspondants. Dans la suite de la description, on se réfèrera conjointement aux figures 1 et 2 pour expliquer un mode de réalisation préférentiel d'une montre qui ne contient qu'un seul indicateur analogique de tendance et où la mesure des intervalles de temps est totalement manuel, c'est-à-dire démarré et arrêté par pression sur l'un des poussoirs, et ensuite conjointement aux figures 2 et 3 pour un autre mode de réalisation préférentiel selon lequel la montre contient deux indicateurs analogiques de tendance distincts, pour indiquer des écarts absolus ou relatifs sur respectivement une étape de mesure et sur une séquence d'étapes de mesure, et où la mesure des intervalles de temps est partiellement automatique, c'est-à-dire démarré de préférence par une pression sur un poussoir, mais arrêté sans ne plus nécessiter d'intervention manuelle de l'utilisateur.

En haut de la figure 2, est illustrée une première étape E1, qui est relative à la programmation d'un intervalle de temps prédéfini T1. En utilisant une montre portable comme celle illustrée par la figure 1, cette première étape de programmation peut consister en la séquence suivante pour chaque intervalle de temps prédéfini T1 à programmer:
(i) pression sur le troisième poussoir P4 pour entrer dans un mode de réglage;
(ii) pression sur le premier poussoir P1 pour sélectionner le paramètre temporel à régler, qui peuvent être déterminés dans un ordre prédéfini, comme par exemple tout d'abord les minutes, puis les secondes, puis les dixièmes de secondes;
(iii) pression sur le deuxième poussoir P2 pour le réglage effectif du paramètre temporel choisi;
(iv) pression courte sur le troisième poussoir P4 pour valider la valeur temporelle sélectionnée à l'aide du deuxième poussoir P2;
   - répétition des étapes (ii) à (iv) pour régler et valider chacun des paramètres temporels du premier intervalle de temps prédéfini T1 ;
   - et enfin une pression longue sur le troisième poussoir P4, par exemple pendant au moins quelques secondes, pour sortir du mode réglage.

Cette séquence d'étape est suffisante lorsqu'on ne souhaite programmer qu'un seul intervalle de temps prédéfini, par exemple pour s'entraîner sur une piste d'athlétisme et mesurer ses temps de parcours comparativement à des temps de référence programmés pour chaque tour. Néanmoins, il peut également être souhaitable de programmer plusieurs intervalles de temps prédéfinis distincts correspondant à différentes portions d'une course, comme par exemple différentes portions d'une course populaire à pied ou d'un contre la montre cycliste présentant des profils de dénivelé (plat, montée, descente) et/ou de distance très différents. Pour ce faire, au lieu de sortir du mode réglage en effectuant une pression longue sur le troisième poussoir P4, le premier indicateur analogique de tendance 14 pourra être incrémenté d'une unité en regard des graduations 155 de la lunette 150 et indiquer que l'on passe au réglage d'un deuxième intervalle de temps prédéfini T1 lorsque tous les paramètres temporels possibles auront été réglés. On pourra alors répéter la même séquence d'étapes (ii) à (iv) précédemment décrites, et ainsi de suite pour chacun des intervalles de temps prédéfinis T1 que l'on souhaite programmer.

Comme indiqué sur la gauche de la figure 2, la première séquence de programmation S1 d'intervalles de temps prédéfinis T1 peut ainsi comprendre un nombre d'itérations N correspondant au nombre d'étapes à programmer, c'est-à-dire le nombre d'intervalles de temps prédéfinis T1 distincts.

Selon un autre mode de réalisation préférentiel de l'invention n'utilisant pas la montre portable 1 illustrée par la figure 1, mais une montre portable illustrée par la figure 3, comprenant de préférence un module GPS 49 - illustré sur le schéma fonctionnel de la figure 4 uniquement - permettant de détecter automatiquement le passage à des endroits géographiques prédéterminés. Un tel module peut s'avérer particulièrement intéressant pour des courses de montagne, notamment des courses à ski, comme par exemple la patrouille des glaciers en Suisse, où les conditions météorologiques nécessitent le port de gants et empêchent ainsi toute manipulation aisée de poussoirs. Dans ce cas, il est nécessaire d'associer la programmation de chaque intervalle de temps prédéfini T1 à un lieu L1 correspondant, ce qui devra être effectué lors d'une étape de programmation additionnelle suivant chaque dernière étape (iv) de validation du dernier paramètre temporel possible d'un intervalle de temps prédéfini T1 donné. En partant du principe qu'un mode de programmation GPS spécifique aura été préalablement activé, par exemple par une pression longue sur le troisième poussoir P4 au lieu d'une pression courte sur ce même troisième poussoir T4, il sera alors nécessaire de régler des coordonnées GPS après avoir réglé chaque intervalle de temps prédéfini T1 par exemple à l'aide d'une séquence d'étapes de réglage additionnelles similaires à celles des étapes (ii) à (iv) précédemment décrites, à savoir :
- une pression sur le premier poussoir P1 pour déterminer le paramètre GPS à régler, puis
- le réglage du paramètre GPS à l'aide du deuxième poussoir P2, et enfin
- la validation de ce paramètre à l'aide du troisième poussoir P4,
et ce jusqu'à ce que toutes les coordonnées GPS possibles aient été entrées et validées. Dès que cela aura été fait, de même que précédemment, on pourra dès lors de choisir soit de continuer la programmation d'intervalles de temps prédéfinis T1 et de lieux géographiques correspondants supplémentaires par une pression courte sur le troisième poussoir P4 lors de la validation du dernier paramètre GPS, ou alors de sortir du mode réglage par une pression longue sur le troisième poussoir P4.

Une fois cette première séquence de programmation S1 effectuée, on pourra choisir de paramétrer l'affichage de la tendance, lors de l'étape optionnelle de paramétrage E6, en choisissant la granularité de l'échelle utilisée en regard de l'aiguille formant le premier indicateur analogique de tendance. En effet, bien qu'il soit envisageable d'afficher des écarts temporels absolus, c'est-à-dire correspondant à une valeur de temps effective, on privilégiera, dans le cadre de la présente invention, un affichage de tendance relative, c'est-à-dire des écarts correspondant à un pourcentage des intervalles de temps prédéfinis T1 qui ont été programmés. Selon les modes de réalisation préférentiels illustrés sur les figures et 1 et 3, on peut constater que chacun des segments d'affichage relatifs à l'avance et au retard comprend 15 unités, ce qui signifie que le pourcentage lié à l'écart relatif est d'au maximum 15%. L'étape de paramétrage permettrait d'attribuer un multiple entier à ces valeurs unitaires, pour amener le pourcentage maximum à par exemple 30 ou 45%. Pour ce faire, il est nécessaire d'entrer dans un mode paramétrage par exemple à l'aide d'un changement de la position axiale de la tige T, en la tirant d'un cran vers l'extérieur. Dans cette position axiale de la tige T, une pression sur le troisième poussoir P4 permet d'incrémenter, par exemple par pressions successives sur le premier poussoir P1 ou le deuxième poussoir P2, la valeur lue sur les graduations 155 de la lunette 150 en regard du premier indicateur analogique de tendance 14, la valeur d'incrémentation étant d'une unité pour chaque pression successive sur le poussoir et déterminer le facteur multiplicatif. Ainsi une première pression correspondrait au mode normal - c'est-à-dire avec un facteur multiplicatif de 1 - une deuxième pression signifierait un facteur multiplicatif de 2, une troisième pression un facteur multiplicatif de 3, etc. Le facteur multiplicatif étant de préférence borné au maximum à 5, ce qui signifierait que la plage d'écart relatifs affichés serait comprise entre -75 et + 75% des intervalles de temps prédéfinis T1 programmés.

Une fois l'étape de paramétrage facultative E6 effectuée, on peut effectuer une deuxième séquence S2 d'un nombre N d'itérations, égal au nombre d'itérations N de la première séquence S1 de la programmation des différents intervalles de temps prédéfinis T1, de la série d'étapes suivantes:
- une deuxième étape E2 de mesure d'un deuxième intervalle de temps T2, censé correspondre au premier intervalle de temps prédéfini T1 programmé, puis
- une troisième étape E3 d'affichage de ce deuxième intervalle de temps T2; suivie d'une
- quatrième étape E4 d'affichage d'un écart D entre le premier intervalle de temps prédéfini T1 et le deuxième intervalle de temps T2 grâce au premier indicateur analogique de tendance 14. Comme indiqué précédemment, l'écart D affiché peut être un écart absolu ou un écart relatif. Selon le mode de réalisation préférentiel de l'invention illustré par la figure 1, l'aiguille additionnelle utilisée comme premier indicateur analogique de tendance 14 est coaxiale et de longueur similaire à l'aiguille du compteur des secondes 21 du chronographe et mesurerait de préférence un écart absolu en secondes uniquement; on privilégiera par conséquent l'affichage d'un écart D relatif en pourcentage du premier intervalle de temps prédéfini T1. Autrement dit, la fonction f(T2-T1) déterminant l'écart D sera de préférence égale à (T2-T1)/T1.

Selon un mode de réalisation préférentiel, on pourra démarrer la mesure d'intervalles de temps par une pression sur le premier poussoir P1, tandis que pour chacune de ces deuxièmes étapes E2 d'intervalles de temps, on appuiera sur le poussoir P2, qui stoppera le chronographe tout en continuant à comptabiliser le temps écoulé depuis le début. Après la quatrième étape d'affichage de l'écart D, premier indicateur analogique de tendance 14 pourra ainsi être remis à zéro pour chaque étape suivante tandis que l'affichage du chronographe rebasculera, de préférence après quelques secondes, sur une valeur d'affichage du temps écoulé depuis le début de la mesure.

Pour arrêter définitivement le chronographe, c'est-à-dire à la fois pour terminer une étape de mesure et stopper le temps écoulé depuis le début de la série des étapes de mesure, on appuie de préférence sur le premier poussoir P1. Selon un mode de réalisation préférentiel de l'invention, à la fin de la deuxième séquence S2, c'est-à-dire après la quatrième étape E4 d'affichage de l'écart D de la dernière étape de mesure, une cinquième étape E5 d'affichage permet de visualiser un écart global G sur l'ensemble des étapes de mesure, c'est-à-dire pour l'intégralité du temps écoulé. L'écart global G est donc égal à la somme des écarts D sur le nombre N d'itérations de mesures. Pour ce faire, si on utilise une montre avec un seul indicateur de tendance comme la montre illustrée sur la figure 1, on pourra tout d'abord afficher l'écart D de la dernière étape de mesure à l'aide de l'aiguille premier indicateur analogique de tendance 14, puis basculer, de préférence après quelques secondes, sur l'affichage de l'écart global G à l'aide de cette même aiguille.

La figure 3 illustre un autre mode de réalisation préférentiel pour l'invention qui utilise des indicateurs dédiés distincts pour pouvoir afficher simultanément, et non pas alternativement, la tendance sur le chronométrage de chacune des étapes de mesure, lorsqu'il y en a plusieurs, et la tendance globale à la fin de la série d'étapes de mesure, lors de la cinquième étape E5 d'affichage. Afin de visualiser simultanément, et non plus alternativement, deux informations liées au même paramètre de tendance, c'est à dire l'écart D correspondant à une étape spécifique, et l'écart global G, on utilise un deuxième indicateur analogique de tendance 18 en plus du premier analogique indicateur de tendance 14. Ce deuxième indicateur analogique de tendance 18 indique l'écart global G, de préférence relatif, entre une première somme de premiers intervalles de temps prédéfinis T1 et une deuxième somme de dits deuxièmes intervalles de temps mesurés T2, pour un nombre N d'itérations de mesure. Selon le mode de réalisation préférentiel illustré par la figure 3, le 2^{e} indicateur analogique de tendance 18 est monté coaxial au premier indicateur analogique de tendance 14 autour du même canon central 10 des aiguilles du mouvement, de telle sorte que les valeurs d'affichage puissent être lues en regard de la même échelle des premiers, deuxièmes et troisièmes segments d'affichage 151,152, et 153 utilisés par le premier indicateur analogique de tendance 14, et de ne requérir ainsi qu'un moteur supplémentaire, mais pas d'encombrement supplémentaire sur la lunette. Un tel agencement facilite par ailleurs le caractère intuitif de la comparaison entre les deux informations affichées simultanément en regard d'une échelle commune. Ce deuxième indicateur, d'une longueur plus réduite, sensiblement égale à celle de l'aiguille des heures 11 du mouvement, sera par ailleurs agencé pour être toujours superposé au premier indicateur sauf lorsqu'il indique un écart global G, de préférence relatif, sur une somme de premiers intervalles de temps T1.

On pourra constater que la seule autre différence du mode de réalisation préférentiel illustré par la figure 3 par rapport à celui de la figure 1, hormis l'ajout du 2^{e} indicateur analogique de tendance 18, concerne la suppression de la petite seconde 13 à six heures sur le cadran 16 et son remplacement par un module d'affichage numérique 17, comme par exemple de type LCD (liquid crystal display). Ce module d'affichage numérique 17 est utilisé notamment pour l'entrée de coordonnées GPS correspondant à des lieux prédéfinis L1 associés respectivement aux premiers intervalles de temps T1 prédéfinis, comme expliqué précédemment au vu de la figure 2. Ce module d'affichage numérique 17 peut également fournir des informations complémentaires relatives au numéro de l'étape de programmation en cours, à titre subsidiaire ou alternativement au positionnement d'une aiguille indiquant un numéro d'étape de programmation en cours - comme l'incrémentation du premier indicateur analogique de tendance 14 d'une unité décrite précédemment pour le passage du réglage d'un premier intervalle de temps prédéfini T1 à un intervalle suivant lors d'une première séquence S1 de programmation.

Hormis ces différences, toutes les références de la figure 3 sont identiques à celles de la figure 1 et ne seront par conséquent par redécrites.

La figure 4 illustre un schéma fonctionnel d'une montre portable électronique selon un mode de réalisation préférentiel pour l'invention, subdivisé en trois blocs fonctionnels pour l'affichage de la tendance sur chronométrage:
- une interface de commande 30, formé par le premier poussoir P1, le deuxième poussoir P2, le troisième poussoir P4 ainsi que la tige T;
- un module d'affichage 50, comprenant à la fois les indicateurs analogiques, c'est-à-dire le premier indicateur analogique de tendance 14 et le deuxième indicateur analogique de tendance 18, ainsi que le module numérique 17 utilisé lors des séquences de programmation;
- et un circuit électronique 40 de commande.

Le circuit électronique 40 comprend de préférence un module capteur 41 - auquel un module compteur est éventuellement asservi - pour détecter et comptabiliser les pressions effectuées sur les différents poussoirs, ainsi qu'un circuit contrôleur 42, comprenant par exemple un microcontrôleur, connecté d'une part à un circuit de division du temps relié à un résonateur pour fournir une base de temps 45, et d'autre part à un premier circuit de commande 46 des moteurs pour les organes d'affichage analogiques et un deuxième circuit de commande 47 de l'écran LCD du module d'affichage numérique 17. Le circuit contrôleur 42 reçoit des signaux du module capteur 41 pour la navigation et le réglage dans différents menus ; il est également connecté à une première zone de mémoire 43 type flash ou SSD lui permettant d'effectuer les calculs d'écart, relatifs ou absolus, lors des séquences de mesures d'intervalles de temps, et une deuxième zone mémoire 44, prévue pour stocker les paramètres temporels et éventuellement de lieu (c'est-à-dire les valeurs d'intervalles de temps prédéfinis T1 et les coordonnées des lieux L1 correspondants).

Le circuit électronique 40 comprend enfin de préférence deux modules connectés au circuit contrôleur 42 et qui sont prévus pour la détection automatique de mesure de temps, à savoir un module transpondeur 48, de type par exemple RFID, et un module GPS 49. En raison de la forte consommation en énergie de chacun de ces modules, notamment du module GPS 49, on pourra les agencer de façon amovible dans le boîtier d'une montre ou alors les activer sur demande, sachant qu'il est préférable de ne pouvoir activer qu'alternativement l'un de ces deux modules, mais jamais les deux à la fois, pour la mesure d'intervalles de temps, ni de les combiner avec des méthodes de mesure manuelles à l'aide de poussoirs pour des temps intermédiaires. L'avantage de ces deux modules est de ne requérir aucune pression pour arrêter le chronographe. Tandis que le module transpondeur 48 présente l'avantage relatif, par rapport au module GPS, de consommer nettement moins d'énergie, un tel module n'est néanmoins utilisable, a priori, qu'en course où des dispositifs de détection de transpondeurs ont déjà été installés pour des temps intermédiaires. Ainsi le module transpondeur 48 ne pourrait pas être utilisé par exemple pour effectuer un parcours de reconnaissance ou planifier un entraînement, mais seulement pour visualiser des performances de course en temps réel.

De préférence, une série de mesure d'intervalles de temps peut comporter jusqu'à environ 20 mesures, et après chaque mesure, démarrée par une pression sur le premier poussoir P1 et stoppée par une deuxième pression sur deuxième poussoir P2 - ou alternativement par détection d'une borne par le module transpondeur 48 ou la correspondance de coordonnées géographiques par le module GPS 49 - le circuit contrôleur 42 envoie des signaux d'activation au circuit de commande des moteurs 46 pour positionner le premier indicateur analogique de tendance 14 depuis sa position de repos à midi sur le cadran 16, visible sur la figure 3, en regard de la valeur qu'il a calculée. Jusqu'à la dernière mesure, déterminée de préférence par une pression sur le poussoir P1, quel que soit le mode de détection, c'est à dire manuel ou automatique, choisi pour les mesures de temps intermédiaires, le deuxième indicateur analogique de tendance 18 est également positionné par le circuit de commande des moteurs 46, sur la même valeur que celui du premier indicateur analogique de tendance 14, afin de ne pas perturber la lisibilité de l'utilisateur en surchargeant le cadran par des positions angulaires diverses d'une pluralité d'aiguilles distinctes. Les deux indicateurs analogiques de tendance ne sont donc potentiellement dissociés qu'après la dernière mesure.

L'homme du métier comprendra que les différents modes de réalisation préférentiels décrits dans la description ci-dessus ne sont donnés qu'à titre d'exemple sans avoir pour vocation d'être interprétés de façon limitative. Ainsi d'autres types d'indicateurs analogiques, du type curseur, éventuellement même linéaire, sont également envisageables sans sortir du cadre de la présente invention.

Par ailleurs, on comprendra également qu'il est possible de combiner tout ou partie des caractéristiques décrites dans les différentes figures 1 à 4, et qu'il est notamment qu'il est possible d'utiliser une montre portable 1 selon le mode de réalisation illustré par la figure 1, et qui utiliserait un module RFID 48, mais pas de module GPS 49, ou encore une montre pourvue d'un module RFID 48 et d'un module GPS 49, mais qui n'utiliserait qu'une seule aiguille pour l'affichage de la tendance, globale ou non.

## Revendications

1. Procédé de commande et d'affichage pour pièce d'horlogerie portable (1) comprenant des moyens d'affichage d'un temps chronométré et au moins un premier indicateur analogique de tendance (14), une interface de commande (30) et un circuit électronique (40) pour l'activation dudit indicateur analogique de tendance (14), le procédé comportant:
- une première étape (E1) de programmation d'un premier intervalle de temps prédéfini (T1) ;
- une deuxième étape (E2) de mesure d'un deuxième intervalle de temps (T2) ;
- une troisième étape (E3) d'affichage dudit deuxième intervalle de temps (T2);
le procédé étant **caractérisé en ce qu'**il comprend également:
- une quatrième étape (E4) d'affichage d'un écart (D) entre ledit premier intervalle de temps prédéfini (T1) et ledit deuxième intervalle de temps (T2), à l'aide dudit premier indicateur analogique de tendance (14), l'écart (D) étant positif ou négatif selon que le deuxième intervalle de temps (T2) est inférieur ou supérieur au premier intervalle de temps (T1).

2. Procédé de commande et d'affichage selon la revendication 1, **caractérisé en ce que** la valeur affichée pour ledit écart (D) est une valeur relative, c'est-à-dire une valeur correspondant à un pourcentage du premier intervalle de temps prédéfini (T1).

3. Procédé de commande et d'affichage selon l'une des revendications précédentes, **caractérisé en ce que** ladite première étape (E1) de programmation est effectuée manuellement alors que ladite deuxième étape (E2) de mesure est au moins partiellement automatique, et effectuée par un module transpondeur (48) ou un module GPS (49).

4. Procédé de commande et d'affichage selon la revendication 3, **caractérisé en ce que** ladite première étape (E1) de programmation manuelle d'un premier intervalle de temps (T1) est corrélée à la programmation manuelle d'un lieu géographique (L1) prédéfini.

5. Procédé de commande et d'affichage pour pièce d'horlogerie portable (1) comprenant des moyens d'affichage d'un temps chronométré et au moins un deuxième indicateur analogique de tendance (18), une interface de commande (30) et un circuit électronique (40) pour l'activation dudit indicateur analogique de tendance (18), le procédé comprenant les étapes suivantes:
- une première séquence (S1) comprenant un nombre (N) supérieur à 1 de premières étapes (E1) de programmation de premiers intervalles de temps prédéfinis (T1) distincts,
- une deuxième séquence (S2) comprenant ledit nombre (N) de deuxièmes étapes (E2) de mesure de deuxièmes intervalles de temps (T2) distincts
le procédé étant **caractérisé en ce qu'**il comprend également:
- une cinquième étape (E5) d'affichage, à la fin de ladite deuxième séquence (S2), d'un écart global (G) entre la somme desdits premiers intervalles de temps prédéfinis (T1) de ladite première séquence (S1) et la somme desdits deuxièmes intervalles de temps (T2) de ladite deuxième séquence (S2), sous forme analogique et à l'aide dudit deuxième indicateur analogique de tendance (18).

6. Procédé de commande et d'affichage selon la revendication 5, **caractérisée en ce qu'**elle comprend une étape subsidiaire (E6) de paramétrage de l'affichage des écarts.

7. Pièce d'horlogerie portable pour la mise en œuvre de la méthode de commande et d'affichage de l'une des revendications 1 à 6, comprenant une aiguille des heures (11) et une aiguille des minutes (12) pour l'affichage de l'heure courante, tournant autour d'un canon central (10), des moyens de programmation d'un premier intervalle de temps prédéfini (T1), un module chronographe, moyens analogiques d'affichage du temps chronométré, et un premier indicateur analogique de tendance (14), la pièce d'horlogerie étant **caractérisée en ce qu'**elle est agencée pour piloter ledit indicateur analogique de tendance (14) pour afficher un écart (D) entre le premier intervalle de temps prédéfini (T1) et un deuxième intervalle de temps (T2) mesuré par le module chronographe, l'écart (D) étant positif ou négatif selon que le deuxième intervalle de temps (T2) est inférieur ou supérieur au premier intervalle de temps (T1).

8. Pièce d'horlogerie portable selon la revendication 7, **caractérisée en ce que** ledit premier indicateur analogique de tendance (14) est une aiguille additionnelle montée rotative autour dudit canon central (10), et se déplaçant en regard d'une lunette (150), ladite lunette (150) comprenant par ailleurs au moins un premier segment d'affichage (151) matérialisant un retard par rapport à un des premiers intervalles de temps prédéfini (T1) et un deuxième segment d'affichage (152) matérialisant une avance par rapport audit premier intervalle de temps prédéfini (T1), lesdits premier et deuxième segments d'affichage (151,152) étant situés de part et d'autre de midi.

9. Pièce d'horlogerie portable selon la revendication précédente, **caractérisée en ce que** ladite lunette (150) comprend un troisième segment d'affichage (153) s'étendant sur un segment angulaire très restreint, par exemple une graduation, et matérialisant une correspondance entre ledit premier intervalle de temps prédéfini (T1) et ledit deuxième intervalle de temps mesuré (T2), ledit troisième segment d'affichage étant par ailleurs assorti audit premier indicateur analogique de tendance (14).

10. Pièce d'horlogerie portable selon la revendication 8 ou 9, **caractérisée en ce que** ledit premier segment, ledit deuxième segment et ledit troisième segment d'affichage (151,152,153) comprennent une échelle de lecture formée d'une série de blocs (154) s'étendant sur un secteur angulaire de ladite lunette (150).

11. Pièce d'horlogerie portable selon l'une des revendications 7 à 10, **caractérisée en ce qu'**elle comprend un deuxième indicateur analogique de tendance (18) distinct dudit premier analogique indicateur de tendance (14), agencé pour indiquer l'écart entre une première somme de dits premiers intervalles de temps prédéfinis (T1) et une deuxième somme de dits deuxièmes intervalles de temps mesurés (T2).

12. Pièce d'horlogerie portable selon la revendication 11, **caractérisée en ce que** ledit premier indicateur analogique de tendance (14) et ledit 2^{e} indicateur analogique de tendance (18) sont montés coaxiaux autour du canon central (10) et agencés pour être toujours superposés, sauf lorsque ledit deuxième indicateur analogique de tendance (18) indique un écart global (G) sur une somme de premiers intervalles de temps (T1).

13. Pièce d'horlogerie portable selon l'une des revendications 7 à 11, **caractérisée en ce que** ladite interface de commande (30) comprend trois poussoirs distincts (P1,P2,P4), et une tige (T) déplaçable axialement dans au moins trois positions distinctes, dont une au moins correspond à un mode de paramétrage dudit indicateur analogique de tendance (14).

## Patentansprüche

1. Verfahren zum Steuern und Anzeigen für ein tragbares Uhrmachereistück (1), umfassend Mittel zum Anzeigen einer zeitgenommenen Zeit und mindestens einen ersten analogen Anzeiger einer Tendenz (14), eine Steuerungsschnittstelle (30) und eine elektronische Schaltung (40) zum Aktivieren des analogen Anzeigers einer Tendenz (14), wobei das Verfahren Folgendes beinhaltet:
- einen ersten Schritt (E1) zum Programmieren eines ersten vordefinierten Zeitintervalls (T1);
- einen zweiten Schritt (E2) zum Messen eines zweiten Zeitintervalls (T2);
- einen dritten Schritt (E3) zum Anzeigen des zweiten Zeitintervalls (T2);
wobei das Verfahren **dadurch gekennzeichnet ist, dass** es weiter umfasst:
- einen vierten Schritt (E4) zum Anzeigen einer Abweichung (D) zwischen dem ersten vordefinierten Zeitintervall (T1) und dem zweiten Zeitintervall (T2) mithilfe eines ersten analogen Anzeigers einer Tendenz (14), wobei die Abweichung (D) je nachdem positiv oder negativ ist, ob das zweite Zeitintervall (T2) kleiner oder größer als das erste Zeitintervall (T1) ist.

2. Verfahren zum Steuern und Anzeigen nach Anspruch 1, **dadurch gekennzeichnet, dass** der angezeigte Wert für die Abweichung (D) ein relativer Wert ist, das heißt ein Wert, der einem Prozentsatz des ersten vordefinierten Zeitintervalls (T1) entspricht.

3. Verfahren zum Steuern und Anzeigen nach einem der vorstehenden Ansprüche, **dadurch gekennzeichnet, dass** der erste Schritt (E1) zum Programmieren manuell ausgeführt wird, während der zweite Schritt (E2) zum Messen mindestens teilweise automatisch ist, und durch ein Transpondermodul (48) oder ein GPS-Modul (49) ausgeführt wird.

4. Verfahren zum Steuern und Anzeigen nach Anspruch 3, **dadurch gekennzeichnet, dass** der erste Schritt (E1) zum manuellen Programmieren eines ersten Zeitintervalls (T1) mit der manuellen Programmierung eines vordefinierten geografischen Ortes (L1) korreliert ist.

5. Verfahren zum Steuern und Anzeigen für ein tragbares Uhrmachereistück (1), umfassend Mittel zum Anzeigen einer zeitgenommenen Zeit und mindestens einen zweiten analogen Anzeiger einer Tendenz (18), eine Steuerungsschnittstelle (30) und eine elektronische Schaltung (40) zum Aktivieren des analogen Anzeigers einer Tendenz (18), wobei das Verfahren die folgenden Schritte umfasst:
- eine erste Sequenz (S1), die eine Anzahl (N) größer als 1 an ersten Schritten (E1) zum Programmieren erster unterschiedlicher vordefinierter Zeitintervalle (T1) umfasst,
- eine zweite Sequenz (S2), die die Anzahl (N) an zweiten Schritten (E2) zum Messen zweiter unterschiedlicher Zeitintervalle (T2) umfasst,
wobei das Verfahren **dadurch gekennzeichnet ist, dass** es weiter umfasst:
- einen fünften Schritt (E5) zum Anzeigen, am Ende der zweiten Sequenz (S2), einer globalen Abweichung (G) zwischen der Summe der ersten vordefinierten Zeitintervalle (T1) der ersten Sequenz (S1) und der Summe der zweiten Zeitintervalle (T2) der zweiten Sequenz (S2) in analoger Form und mithilfe des zweiten analogen Anzeigers einer Tendenz (18).

6. Verfahren zum Steuern und Anzeigen nach Anspruch 5, **dadurch gekennzeichnet, dass** es einen zusätzlichen Schritt (E6) zum Parametrieren der Anzeige der Abweichungen umfasst.

7. Tragbares Uhrmachereistück zum Umsetzen des Verfahrens zum Steuern und Anzeigen nach einem der Ansprüche 1 bis 6, umfassend einen Zeiger für die Stunden (11) und einen Zeiger für die Minuten (12) zum Anzeigen der laufenden Uhrzeit, die sich um eine zentrale Kanone (10) drehen, Mittel zum Programmieren eines ersten vordefinierten Zeitintervalls (T1), ein Chronographen-Modul, analoge Mittel zum Anzeigen der zeitgenommenen Zeit, und einen ersten analogen Anzeiger einer Tendenz (14), wobei das Uhrmachereistück **dadurch gekennzeichnet ist, dass** es angeordnet ist, um den analogen Anzeiger einer Tendenz (14) zu steuern, um eine Abweichung (D) zwischen dem ersten vordefinierten Zeitintervall (T1) und einem zweiten Zeitintervall (T2) anzuzeigen, das durch das Chronographen-Modul gemessen wird, wobei die Abweichung (D) je nachdem positiv oder negativ ist, ob das zweite Zeitintervall (T2) kleiner oder größer als das erste Zeitintervall (T1) ist.

8. Tragbares Uhrmachereistück nach Anspruch 7, **dadurch gekennzeichnet, dass** der erste analoge Anzeiger einer Tendenz (14) ein zusätzlicher Zeiger ist, der um die zentrale Kanone (10) herum drehend montiert ist, und der sich gegenüber einem Aussenring (150) bewegt, wobei der Aussenring (150) weiter mindestens ein erstes Anzeigesegment (151) umfasst, das ein Nachgehen in Bezug auf eines der ersten vordefinierten Zeitintervalle (T1) materialisiert, und ein zweites Anzeigesegment (152), das ein Vorgehen in Bezug auf das erste vordefinierte Zeitintervall (T1) materialisiert, wobei das erste und zweite Anzeigesegment (151, 152) beiderseits von Mittag gelegen sind.

9. Tragbares Uhrmachereistück nach dem vorstehenden Anspruch, **dadurch gekennzeichnet, dass** der Aussenring (150) ein drittes Anzeigesegment (153) umfasst, das sich über ein stark beschränktes Winkelsegment, beispielsweise eine Teilung erstreckt, und eine Entsprechung zwischen dem ersten vordefinierten Zeitintervall (T1) und dem zweiten gemessenen Zeitintervall (T2) materialisiert, wobei das dritte Anzeigesegment darüber hinaus zum ersten analogen Anzeiger einer Tendenz (14) passend ist.

10. Tragbares Uhrmachereistück nach Anspruch 8 oder 9, **dadurch gekennzeichnet, dass** das erste Anzeigesegment, das zweite Anzeigesegment und das dritte Anzeigesegment (151, 152, 153) eine Ableseskala umfassen, die aus einer Reihe von Blöcken (154) gebildet ist, die sich über einen Winkelsektor des Aussenrings (150) erstrecken.

11. Tragbares Uhrmachereistück nach einem der Ansprüche 7 bis 10, **dadurch gekennzeichnet, dass** es einen zweiten analogen Anzeiger einer Tendenz (18) umfasst, der sich vom ersten analogen Anzeiger einer Tendenz (14) unterscheidet, der angeordnet ist, um die Abweichung zwischen einer ersten Summe von ersten vordefinierten Zeitintervallen (T1) und einer zweiten Summe von zweiten gemessenen Zeitintervallen (T2) anzuzeigen.

12. Tragbares Uhrmachereistück nach Anspruch 11, **dadurch gekennzeichnet, dass** der erste analoge Anzeiger einer Tendenz (14) und der 2. analoge Anzeiger einer Tendenz (18) koaxial um die zentrale Kanone (10) herum montiert sind, und angeordnet sind, um immer übereinanderzuliegen, außer wenn der zweite analoge Anzeiger einer Tendenz (18) eine globale Abweichung (G) über eine Summe erster Zeitintervalle (T1) anzeigt.

13. Tragbares Uhrmachereistück nach einem der Ansprüche 7 bis 11, **dadurch gekennzeichnet, dass** die Steuerungsschnittstelle (30) drei unterschiedliche Drücker (P1, P2, P4), und eine axial bewegliche Welle (T) in mindestens drei unterschiedliche Positionen umfasst, von denen mindestens eine einem Parametriermodus des analogen Anzeigers einer Tendenz (14) entspricht.

## Claims

1. Control and display method for a portable timepiece (1) comprising means of displaying a measured time and at least a first analogue trend indicator (14), a control interface (30), and an electronic circuit (40) for the actuation of said analogue trend indicator (14), the method including:
- a first step (E1) of programming a first predefined time interval (T1);
- a second step (E2) of measuring a second time interval (T2);
- a third step (E3) of displaying said second time interval (T2);
the method being **characterised in that** it also comprises:
- a fourth step (E4) of displaying a positive or negative difference (D) between said first predefined time interval (T1) and said second time interval (T2), with the aid of said first analogue trend indicator (14), the difference (D) being positive or negative depending on whether the second time interval (T2) is less than or greater than the first time interval (T1).

2. Control and display method according to claim 1, **characterised in that** the value displayed for said difference (D) is a relative value, that is to say a value corresponding to a percentage of the first predefined time interval (T1).

3. Control and display method according to any of the preceding claims, **characterised in that** said first programming step (E1) is performed manually whereas said second measuring step (E2) is at least partially automatic, and performed by a transponder module (48) or a GPS module (49).

4. Control and display method according to claim 3, **characterised in that** said first manual step (E1) of programming a first time interval (T1) is correlated with the manual programming of a predefined geographical location (L1).

5. Control and display method for a portable timepiece (1) comprising means of displaying a measured time and at least a second analogue trend indicator (18), a control interface (30) and an electronic circuit (40) for the actuation of said analogue trend indicator (18), the method comprising the following steps:
- a first sequence (S1) comprising a number (N) higher than 1 of first steps (E1) of programming distinct first predefined time intervals (T1),
- a second sequence (S2) comprising said number (N) of second steps (E2) of measuring distinct second time intervals (T2),
the method being **characterised in that** it also comprises:
- a fifth step (E5) of displaying, at the end of said second sequence (S2), an overall difference (G) between the sum of said first predefined time intervals (T1) of said first sequence (S1) and the sum of said second time intervals (T2) of said second sequence (S2) in analogue form and with the aid of said second analogue trend indicator (18).

6. Control and display method according to claim 5, **characterised in that** it comprises a subsidiary step (E6) of setting the difference display.

7. Portable timepiece for the implementation of the control and display method of any of claims 1 to 6, comprising an hour hand (11) and a minute hand (12) for the current time display, rotating about a central wheel (10), means for programming a first predefined time interval (T1), a chronograph module, analogue means of displaying the measured time, and a first analogue trend indicator (14), the timepiece being **characterised in that** it is arranged to drive said analogue trend indicator (14) to display a difference (D) between the first predefined time interval (T1) and a second time interval (T2) measured by the chronograph module, the difference (D) being positive or negative depending on whether the second time interval (T2) is less than or greater than the first time interval (T1).

8. Portable timepiece according to claim 7, **characterised in that** said first analogue trend indicator (14) is an additional hand rotatably mounted about said central wheel (10), and moving round a bezel (150), said bezel (150) also comprising at least a first display segment (151) representing a delay relative to one of the first predefined time intervals (T1) and a second display segment (152) representing an advance relative to said first predefined time interval (T1), said first and second display segments (151, 152) being located on either side of midday.

9. Portable timepiece according to the preceding claim, **characterised in that** said bezel (150) comprises a third display segment (153) extending over a very restricted angular segment, for example a graduation, and representing a correspondence between said first predefined time interval (T1) and said second measured time interval (T2), said third display segment being also matched with said first analogue trend indicator (14).

10. Portable timepiece according to claim 8 or 9, **characterised in that** said first display segment, said second display segment and said third display segment (151, 152, 153) comprise a reading scale formed of a series of blocks (154) extending over an angular sector of said bezel (150).

11. Portable timepiece according to any of claims 7 to 10, **characterised in that** the timepiece comprises a second analogue trend indicator (18) distinct from said first analogue trend indicator (14), arranged to indicate the difference between a first sum of said first predefined time intervals (T1) and a second sum of said second measured time intervals (T2).

12. Portable timepiece according to claim 11, **characterised in that** said analogue trend indicator (14) and said second analogue trend indicator (18) are mounted coaxially about the central wheel (10) and arranged to always be superposed, except when said second analogue trend indicator (18) indicates an overall difference (G) over the sum of first time intervals (T1).

13. Portable timepiece according to any of claims 7 to 11, **characterised in that** said control interface (30) includes three distinct push-pieces (P1, P2, P4), and a stem (T) that is axially movable into at least three distinct positions, at least one of which corresponds to a setting mode of said analogue trend indicator (14).
